# EUROPÄISCHE PATENTSCHRIFT

(11) **EP 2 093 776 B1**
(45) Veröffentlichungstag und Bekanntmachung des Hinweises auf die Patenterteilung: **15.01.2020**
(21) Anmeldenummer: 09002654.3
(22) Anmeldetag: 25.02.2009
(51) Int. Cl.: H01B 11/18, H01B 11/22

(54) **Mobilfunkstation und Hybridkabel für eine Mobilfunkstation**
Radio base station and hybrid cable for a radio base station
Station de base et câble hybride pour une station de base

(30) Priorität: 25.02.2008 DE 102008010929
(43) Veröffentlichungstag der Anmeldung: 26.08.2009
(73) Patentinhaber: Vodafone Holding GmbH, 40213 Düsseldorf (DE)
(72) Erfinder: Pistner, Thomas, 47269 Duisburg (DE); Falke, Frank, 47877 Willich (DE); Schnare, Dirk, 40479 Düsseldorf (DE); Lonitz, Uwe, 40670 Meerbusch (DE); Gehrke, Karsten, 59192 Bergkamen (DE)
(74) Vertreter: Jostarndt Patentanwalts-AG

(56) Entgegenhaltungen:
- EP-A1- 0 449 718
- EP-A1- 1 391 897
- US-A- 4 896 939
- US-A- 5 293 678
- US-A- 5 574 815
- US-A1- 2004 198 451

## Beschreibung

### Technisches Gebiet

Die Erfindung befasst sich mit Kabeln zum Übertragen von elektrischen und optischen Signalen, insbesondere um Koaxialkabel. Die Erfindung betrifft ein Verfahren zur Umrüsten einer Mobilfunkstation mittels eines Hybridkabels-und eine gemäß einem solchen Verfahren umgerüstete Mobilfunkstation.

### Hintergrund der Erfindung

Gegenüber bislang verwendeten Mobilfunkstationen haben so genannte Remote Radio Head (RRH)-Stationen den Vorteil, dass eine niedrigere Sendeleistung benötigt wird, weil der Hochfrequenzsender viel näher an der Antenne angeordnet und deshalb nur eine kürzere Hochfrequenzleitung zur Antenne erforderlich ist. Dieser Umstand erhöht den Wirkungsgrad der Mobilfunkstation ganz erheblich. Darüber hinaus kann der Sendemast bei einer RRH-Station bis zu mehreren hundert Metern von der Basisstation entfernt aufgestellt werden.

Als Remote Radio Head wird im Mobilfunk die außentaugliche und wetterfeste Montage von Spannungsversorgung, Sende- und Empfangsbaugruppe, Endverstärker und Filter an den Antennen genannt. Die Kommunikation mit der Basisstation erfolgt meist über eine Glasfaserverbindung.

Der Aufbau von RRH-Mobilfunkanlagen mit abgesetzten Hochfrequenzsendern ist im Vergleich zu konventionell errichteten Mobilfunkanlagen bislang teurer,
weil eine Stromversorgungsleitung und eine Datenleitung installiert werden müssen. Die Wirtschaftlichkeit ist bisher erst bei größeren Kabellängen gegeben. Eine RRH-Mobilfunkanlage hat gegenüber einer konventionell errichteten Mobilfunkanlage jedoch im laufenden Betrieb deutliche Kostenvorteile.

Im Stand der Technik sind Kabel bekannt, in welchen mehrere Arten von Leitern kombiniert werden, um Installationskosten zu senken oder wenn besondere Schwierigkeiten zu überwinden sind.

Aus der DE 20 2007010626 U1 ist eine Daten-Energie-Hybridleitung bekannt. Die Hybridleitung ist für Anwendungen in hochfrequent abgeschirmten Räumen vorgesehen und kombiniert elektrisch abgeschirmte Gleichspannungsleitungen mit potenzialfreien Lichtwellenleitern in einem Kabel. Aus der US 2003/0121694 A1 ist ein Kabel bekannt, in welchem eine Stromversorgungsleitung, eine Datenleitung und eine Steuererleichterung zu einem einzigen Kabel mit einem gemeinsamen Schutzmantel kombiniert sind.

Die EP 1 391 897 A1 offenbart ein Koaxialkabel mit einer innenliegenden optischen Faser und einen zugehörigen zweiteiligen Stecker.

Die US 5, 574, 815 offenbart ein Kommunikationskabel bestehend aus einem Koaxialkabel mit einer innenliegenden optischen Faser.

Die US 4,896, 939 offenbart ein Kommunikationskabel bestehend aus einem Koaxialkabel mit einer innenliegenden optischen Faser.

Die aus dem Stand der Technik bekannten Kabel sind jedoch nicht dazu geeignet, um die Umrüstung von bestehenden Mobilfunkstationen auf die moderne RRH Technologie zu erleichtern.

### Darstellung der Erfindung

Hiervon ausgehend ist es eine Aufgabe der vorliegenden Erfindung, die Wirtschaftlichkeitsgrenze für RRH-Mobilfunkanlagen zu senken.

Um diese Aufgabe zu lösen, schlägt die Erfindung ein Verfahren zur Umrüsten einer Mobilfunkstation mittels eines Hybridkabels-vor. Insbesondere schlägt die Erfindung ein solches Verfahren nach Anspruch 1 vor.

Das Hybridkabel umfasst ein Koaxialkabel mit einem Außenleiter und einem hohlen Innenleiter, der einen Innenraum umschließt. Das Hybridkabel zeichnet sich dadurch aus, dass im Innenraum des Innenleiters eine Datenleitung angeordnet ist.

Die Datenleitung ist als optische und/oder elektrische Datenleitung ausgebildet. Das Hybridkabel dient zur Stromversorgung und zum Datenaustausch.

Die Erfindung schafft eine mögliche wirtschaftliche Umrüstung für Mobilfunkanlagen.

Um diese Aufgabe zu lösen, schlägt die Erfindung ein Verfahren gemäß Anspruch 1 vor.

In einer Ausführungsform der Erfindung ist die Datenquelle als Basisstation ausgebildet.

Das Verfahren ermöglicht es, eine RRH-Mobilfunkanlage zu schaffen, die gegenüber bekannten RRH-Mobilfunkanlage wirtschaftlicher ist.

Die Mobilfunkstation weist einen antennennahen Hochfrequenzsender und ein Koaxialkabel auf, wobei das Koaxialkabel einen hohlen Innenleiter aufweist, wobei eine elektrische oder optische Datenleitung nachträglich in den hohlen Innenleiter des Koaxialkabels zur Verbindung des antennennahen Hochfrequenzsenders mit einer Datenquelle eingezogen ist, wobei der Innenleiter und ein Außenleiters des Koaxialkabels mit einer Stromversorgung verbindbar sind und der Innenleiter und der Außenleiter mit dem antennennahen Hochfrequenzsender verbindbar sind.

Die zuvor genannten und weitere Vorteile, Besonderheiten und zweckmäßige Weiterbildungen der Erfindung werden auch anhand der Ausführungsbeispiele deutlich, die nachfolgend unter Bezugnahme auf die Figuren beschrieben werden.

### Kurze Beschreibung der Figuren

Von den Figuren zeigt:
- Fig. 1: eine schematische Darstellung einer RRH-Mobilfunkanlage;
- Fig. 2: eine schematische und perspektivische Querschnittsansicht eines erfindungsgemäßen Hybridkabels; und
- Fig. 3: einen Verfahrensschritt zur Herstellung eines erfindungsgemäßen Hybridkabels in einer schematischen Darstellung.

### Beschreibung eines Ausführungsbeispiels der Erfindung

In Fig. 1 ist schematisch eine Mobilfunkanlage dargestellt, die in einem hohen Gebäude 101 untergebracht ist. Auf einem Dach 102 des Gebäudes 101 steht ein Mast 103, an welchem mehrere Antennen 104 installiert sind. In unmittelbarer Nachbarschaft der Antennen 104 ist ein Hochfrequenzsender 105 auf dem Mast 103 angeordnet. Der Hochfrequenzsender 105 wird auch als Remote Radio Head (RRH) 105 bezeichnet. Im unteren Bereich des Gebäudes 101, zum Beispiel im Keller oder im Erdgeschoss, ist eine Stromversorgung 106 der Anlage angeordnet. Neben der Stromversorgung 106 ist als Datenquelle_eine so genannte Basisstation 107 mit einem Radioserver untergebracht. Die Basisstation 107 ist mit der RRH 105 über eine Datenleitung 108 zum Zweck des Datenaustausches signalmäßig verbunden. Typischerweise ist die Datenleitung 108 ein optisches Datenkabel zur Übertragung von optischen Daten. Von der Stromversorgung 106 führt weiterhin eine Stromleitung 109 zu der RRH 105. Bei der Stromleitung 109 handelt es sich typischerweise um einen 48-Volt-Stromanschluss. In herkömmlicher Weise ist zwischen der Stromversorgung 106 und der RRH 105 ein Sicherungskasten 110 angeordnet.

Alternativ zu dem in Fig. 1 gezeigten Ausführungsbeispiel der Mobilfunkanlage kann die Mobilfunkanlage auch in einem Turm oder auf einem hohen Mast installiert sein.

Im Unterschied zu der in Fig. 1 gezeigten Mobilfunkstation befindet sich bei herkömmlichen Mobilfunkanlagen, die nicht mit einem RRH 105 ausgerüstet sind, der Hochfrequenzsender im unteren Bereich des Gebäudes oder am Fuße eines Mastes, auf dem die Antennen 104 der Mobilfunkanlage angeordnet sind. Bei den herkömmlichen Mobilfunkanlagen ist der Hochfrequenzsender mit den Antennen nur über Koaxialkabel verbunden.

Zusätzlich zu den bisher an Mobilfunkstandorten verlegten Koaxialkabeln ist deshalb bei RRH-Mobilfunkanlagen die Verlegung zusätzlicher optischer Kabel für die Errichtung von Mobilfunkanlagen der neuen Generation erforderlich. Außerdem ist das Verlegen eines 48-Volt-Stromanschlusses zur Speisung der antennennahen Remote Radio Heads notwendig.

Beim Neubau oder der Modernisierung einer Mobilfunkanlage musste deshalb bisher eine separate Datenleitung sowie ein Kabel zur Stromversorgung der RRH verlegt werden. Das hat zur Folge, dass kostenintensive Arbeiten an den Kabelwegen durchzuführen sind, insbesondere in Bezug auf Brandschutz, eine Erweiterung der Wanddurchführung usw., so dass RRH-Anlagen heute erst bei größeren Kabellängen wirtschaftlich sind.

An dieser Stelle setzt die Erfindung an, um Abhilfe zu schaffen. Die Erfindung schlägt vor, das vorhandene Koaxialkabel sowohl auf eine andere als auch zusätzlich dazu auf eine neue Art und Weise zu nutzen.

Fig. 2 zeigt ein Koaxialkabel 201, wie es aus dem Stand der Technik bekannt ist. Von innen nach außen weist das Koaxialkabel 201 einen Innenleiter 202 aus Kupfer auf, der hohl ausgebildet ist und einen Innenraum umschließt. Der Innenleiter 202 ist von einem Dielektrikum 203 umgeben. Das Dielektrikum 203 wird von einem Außenleiter 204 umschlossen, der von einem Schutzmantel 205 isoliert und gegen äußere Beschädigungen geschützt ist.

Bei herkömmlichen Mobilfunkanlagen besitzt das Hochfrequenzkabel, welches den Hochfrequenzsender mit den Antennen verbindet, ab einem Durchmesser von 7/8" (2,2cm) einen hohlen Kupferinnnenleiter. Die Erfindung schlägt vor, die Datenleitung 108 im hohlen Innenleiter 202 des Koaxialkabels 201 zu verlegen. Das bereits in der Mobilfunkanlage verlegte Antennenkabel 201 wird somit gewissermaßen als Leerrohr für das Verlegen der für den RRH 105 erforderlichen Datenleitung 108 benutzt.

Diese Vorgehensweise bei der Umrüstung von bereits bestehenden Mobilfunkstationen auf die neue RRH-Technologie weist eine Reihe von Vorteilen auf. Hierzu gehören insbesondere eine vereinfachte Installation und hierdurch ermöglichte Kosteneinsparungen, weil kein neuer Kabelweg gebaut werden muss. Es wird beispielsweise vermieden, dass neue Wanddurchführungen geschaffen werden müssen. Weiterhin muss die zusätzliche Datenleitung 108 nicht geschellt werden. Es sind auch keine zusätzlichen Maßnahmen in Bezug auf den Brandschutz notwendig. Schließlich sind die sensiblen Datenleitungen 108 im Inneren des Koaxialkabels 201 sehr gut gegen äußere Einwirkungen geschützt, beispielsweise auch gegen Angriffe von Nagetieren.

Das Koaxialkabel 201 ist darüber hinaus zusätzlich als Stromkabel 109 zur 48 V Stromversorgung des RRH 105 nutzbar, indem der Innenleiter 202 und der Außenleiter 204 an die entsprechenden Anschlüsse der Stromversorgung 106 und des RRH 105 angeschlossen werden.

In Fig. 3 ist veranschaulicht, wie in ein Koaxialkabel 201 ein Datenkabel 108 eingezogen wird. Ganz entsprechend wie bei einer herkömmlichen Leerrohrinstallation wird z.B. mit einer Rohrspirale 301 die Datenleitung 108 in den Hohlraum des Innenleiters 202 einbezogen.

Durch die vorgeschlagene Nutzung des bereits installierten Koaxialkabels 201 können vorhandene Mobilfunkstationen wesentlich kostengünstiger auf die neue RRH-Technologie umgerüstet werden.

### Bezugszeichenliste

- 101: Gebäude
- 102: Dach
- 103: Mast
- 104: Antennen
- 105: Remote Radio Head (RRH), Hochfrequenzsender
- 106: Stromversorgung
- 107: Datenquelle, Basisstation
- 108: Datenleitung
- 109: Stromleitung
- 110: Sicherungskasten
- 201: Koaxialkabel
- 202: Innenleiter
- 202: hohler Innenleiter
- 203: Dielektrikum
- 204: Außenleiter
- 205: Schutzmantel
- 301: Rohrspirale

## Patentansprüche

1. Verfahren zum Umrüsten einer Mobilfunkstation, die einen antennennahen Hochfrequenzsender und ein Koaxialkabel, das einen hohlen Innenleiter aufweist, umfasst, wobei das Verfahren die folgenden Schritte umfasst:
- Einziehen einer elektrischen oder optischen Datenleitung (108) in den hohlen Innenleiter (202) des bereits verlegten Koaxialkabels (201) mittels einer Rohrspirale , so dass das Koaxialkabels (201) als Leerrohr für das Verlegen der elektrischen oder optischen Datenleitung (108) benutzt wird;
- Verbinden des antennennahen Hochfrequenzsenders (105) mit einer von dem antennennahen Hochfrequenzsender (105) räumlich getrennten Basisstation (107) mittels der Datenleitung (108);
- Verbinden eines Innenleiters (202) und eines Außenleiters (204) des Koaxialkabels (201) mit einer Stromversorgung (106) und
- Verbinden des Innenleiters (202) und des Außenleiters (204) mit dem antennennahen Hochfrequenzsender (105).

## Claims

1. Method for refitting a mobile radio station, which comprises a high-frequency transmitter close to the antenna and a coaxial cable that comprises a hollow inner conductor, wherein the method comprises the following steps:
- pulling an electric or optical data line (108) into the hollow inner conductor (202) of the already routed coaxial cable (201) by means of a pipe spiral, so that the coaxial cable (201) is used as an empty pipe for the laying of the electrical or optical data line (108);
- connecting the high-frequency transmitter (105) close to the antenna with a base station (107) spatially separated from the high-frequency transmitter (105) close to the antenna, by means of the data line (108);
- connecting an inner conductor (202) and an outer conductor (204) of the coaxial cable (201) with a power supply (106), and
- connecting the inner conductor (202) and the outer conductor (204) with the high-frequency transmitter (105) close to the antenna.

## Revendications

1. Procédé de rééquipement d'une station de radiotéléphonie mobile, qui comprend un émetteur à haute fréquence situé à proximité de l'antenne et un câble coaxial, qui comporte un conducteur central creux, le procédé comprenant les étapes suivantes :
- introduction, au moyen d'un tube en spirale, d'une ligne de données (108) électrique ou optique dans le conducteur central (202) creux du câble coaxial (201) déjà posé, de sorte que le câble coaxial (201) est utilisé comme tube vide pour la pose de la ligne de données (108) électrique ou optique ;
- raccordement, au moyen de la ligne de données (108), de l'émetteur à haute fréquence (105) situé à proximité de l'antenne à une station de base (107) séparée physiquement de l'émetteur à haute fréquence (105) situé à proximité de l'antenne ;
- raccordement d'un conducteur central (202) et d'un conducteur extérieur (204) du câble coaxial (201) à une alimentation électrique (106) et
- raccordement du conducteur central (202) et du conducteur extérieur (204) à l'émetteur à haute fréquence (105) situé à proximité de l'antenne.
